# EUROPÄISCHE PATENTSCHRIFT

(11) **EP 1 110 748 B1**
(45) Veröffentlichungstag und Bekanntmachung des Hinweises auf die Patenterteilung: **28.06.2006**
(21) Anmeldenummer: 00125256.8
(22) Anmeldetag: 24.11.2000
(51) Int. Cl.: B41N 10/04

(54) **Gummituch mit isotroper Verstärkungsschicht**
Printing blanket with isotropic reinforcing layer
Blanchet d'impression comprenant une couche de renforcement isotropique

(30) Priorität: 21.12.1999 US 469114
(43) Veröffentlichungstag der Anmeldung: 27.06.2001
(73) Patentinhaber: Goss International Americas, Inc., Dover, NH 03820 (US)
(72) Erfinder: Vrotacou, James Brian, Rochester, NH 03867 (US); Weiler, Richard Karl, Durham, NH 03824 (US)
(74) Vertreter: Domenego, Bertrand

(56) Entgegenhaltungen:
- EP-A- 0 366 395
- EP-A- 0 715 966
- EP-A- 0 727 326
- WO-A-97/26141
- DE-A- 2 415 932
- US-A- 5 429 048
- US-A- 5 768 990

## Beschreibung

Die vorliegende Erfindung betrifft ein hülsenförmiges Gummituch mit einer Verstärkungsschicht, insbesondere ein hülsenförmiges Gummituch für eine Offsetdruckmaschine, gemäß dem Oberbegriff von Anspruch 1.

Ein solches Gummituch ist zum Beispiel aus der EP-A-715 966 oder der US-A-5768990 bekannt.

In der US 5,429,048 ist eine Offsetdruckmaschine beschrieben, bei der eine zu bedruckende Materialbahn durch eine Reihe von Druckwerken geführt wird. Jedes der Druckwerke umfasst einen oberen Plattenzylinder, einen oberen Gummituchzylinder, einen unteren Gummituchzylinder und einen unteren Plattenzylinder. Auf die Plattenzylinder können bebilderte Druckplatten aufgebracht werden. Auf die Gummituchzylinder können kanallose, hülsenförmige Gummitücher aufgebracht werden. Während des Druckbetriebs wird die Bahn zwischen dem oberen und dem unteren Gummituchzylinder hindurch geführt. Das in der Druckmaschine verwendete hülsenförmige Gummituch umfasst eine druckende äußere Schicht aus einem unkomprimierbaren Material, eine unter der ersten Schicht angeordnete zweite Schicht aus einem komprimierbaren Material und eine auf einer Nickelbasis befestigte dritte Schicht aus einem unkomprimierbaren Material. In dieser Schrift ist erwähnt, dass zwischen den Schichten oder in jeder dieser Schichten ein verformbares Gewebe oder eine nicht dehnbare Schicht vorgesehen sein kann.

Die US 5,304,267 und die US 5,323,702 beschreiben hülsenförmige Gummitücher mit einer druckenden äußeren Schicht aus einem Elastomer, einer unter der druckenden Schicht angeordneten nicht dehnbaren Schicht und einer unter der nicht dehnbaren Schicht angeordneten komprimierbaren Schicht, die mit einer Nickelhülse verbunden ist. Die nicht dehnbare Schicht besteht aus einem nahtlosen Röhrenkörper aus einem Elastomer und einem Faden im Röhrenkörper, der in Längsrichtung nicht dehnbar ist. Der nahtlose Röhrenkörper kann z. B. aus einem Urethan-Copolymer, einem wärmeaushärtenden Polymer oder einem Gummimaterial bestehen. Das Material hat eine Elastizität im Bereich von etwa 17.236.893,23 Pa bis 68.947.572,93 Pa (2500 bis 10,000 psi). In einer alternativen Ausführungsform verläuft eine Kunststofffolie spiralförmig durch eine nicht dehnbare Schicht aus einem Elastomer. Die Kunststofffolie ist nicht verschweißt oder auf andere Weise verbunden und bildet keine isotrope Schicht.

Aus der US 5,352,507 ist ein hülsenförmiges Gummituch bekannt, bei dem unterhalb der druckenden Schicht eine elastomere Schicht mit Verstärkungsfasern angeordnet ist. Die elastomere Schicht kann als eine mit einem Elastomer imprägnierte, ungewebte Matte z. B. aus faserstoffverwirbeltem Aramidfaservlies oder aus nicht gewebtem Polyester-Spinnvlies ausgebildet sein. Im Vlies gebildete Löcher werden in einem komplizierten Imprägnier-Vorgang mit einem Elastomer gefüllt. Die verstärkte Elastomer-Schicht wird dann entweder auf das Gummituch aufgebracht, indem das Material spiralförmig aufgewickelt wird oder in Form eines Materialstücks um die Basis herumgelegt wird, so dass die Enden bündig aneinandergrenzen, und dann vulkanisiert oder verschmolzen wird. Hierbei verschmilzt nur das elastomere Material und nicht das Material, aus dem die Matte besteht.

Die verstärkenden Schichten der oben beschriebenen Gummitücher sollen vor allem in radialer Richtung Stabilität schaffen. Die oben beschriebenen hülsenförmigen Gummitücher haben jedoch den Nachteil, dass die unter der druckenden Schicht angeordneten verstärkenden Schichten in der quer zur Bahnlaufrichtung verlaufenden axialen Richtung eine zu geringe Eigensteife aufweisen. Dies führt unter Umständen zu einer relativ begrenzten Haltbarkeit des Gummituchs, da in Umfangsrichtung Risse entstehen können, die schließlich zu einer Delaminierung oder zum Aufblättern des Gummituchs führen können. Die oben beschriebenen verstärkenden Schichten sind ferner direkt über der komprimierbaren Schicht angeordnet, was kostenintensive Aushärtungsvorgänge erforderlich macht, da die Gefahr der Beschädigung der komprimierbaren Schicht besteht.

In der US 4,981,750 und der US 4,042,743 sind flache Gummitücher beschrieben, bei denen unter der druckenden Schicht eine verstärkende Schicht angeordnet ist. Diese Gummitücher müssen jedoch mittels eines Klemmmechanismus festgeklemmt werden und können nicht als hülsenförmige Gummitücher eingesetzt werden.

Es ist eine Aufgabe der vorliegenden Erfindung, die Haltbarkeit von hülsenförmigen Gummitüchern zu erhöhen und ein vereinfachtes Verfahren zur Herstellung von hülsenförmigen Gummitüchern zu schaffen.
Diese Aufgabe wird erfindungsgemäß durch die Merkmale des Anspruches 1 gelöst.

Weitere Merkmale der Erfindung ergeben sich aus den Unteransprüchen.

Ein erfindungsgemäßes hülsenförmiges Gummituch umfasst eine hülsenförmige druckende Schicht, eine unter der druckenden Schicht angeordnete hülsenförmige, isotrope, eventuell thermoplastische Verstärkungsschicht, eine unter der Verstärkungsschicht angeordnete komprimierbare Schicht und eine Hülsenbasis, auf welche die komprimierbare Schicht direkt oder indirekt aufgebracht ist.

Die hülsenförmige, isotrope, vorzugsweise thermoplastische Verstärkungsschicht bietet aufgrund ihrer isotropen Eigenschaften und des vorzugsweise thermoplastischen Materials, aus dem sie besteht, axiale Stabilität. Die Bezeichnung "thermoplastisch" schließt wärmehärtbare Materialien ein.

Das hülsenförmige Gummituch umfasst vorzugsweise eine zwischen der Hülse und der komprimierbaren Schicht angeordnete Zwischenschicht, die vorzugsweise aus einem Hartgummi-Material besteht.

Die Verstärkungsschicht besteht vorzugsweise aus Polyester, insbesondere vorzugsweise aus MYLAR® oder MELENEX® von DuPont Corporation, und ist vorzugsweise hülsenförmig vorgeformt, so dass es isotrope Eigenschaften hat. Das MYLAR® ist vorzugsweise etwa 0,02032 cm (0,008 inches) dick und weist im entspannten Zustand einen Innendurchmesser von z. B. etwa 17,908 cm (7,0504 inches) auf. Die Verstärkungsschicht besteht vorzugsweise aus einem homogenen thermoplastischen Film und ist insbesondere vorzugsweise aus isotropem, thermoplastischem Material in Bogenform hergestellt.

Ein erfindungsgemäßes hülsenförmiges Gummituch umfasst vorzugsweise eine hülsenförmige druckende Schicht, eine unter der druckenden Schicht angeordnete hülsenförmige, isotrope Verstärkungsschicht mit einer Elastizität von zwischen etwa 689.475.729,317 Pa und 6.894.757.293,17 Pa (100.000 und 1.000.000 psi), eine unter der Verstärkungsschicht angeordnete komprimierbare Schicht und eine Hülsenbasis, auf welche die komprimierbare Schicht direkt oder indirekt aufgebracht ist. Diese hohe Elastizität erhöht die axiale Stabilität. Die Elastizität beträgt insbesondere vorzugsweise zwischen 3.447.378.646,58 Pa und 6.894.757.293,17 Pa (500.000 und 1.000.000 psi).

Das erfindungsgemäße Verfahren zur Herstellung von hülsenförmigen Gummitüchern wird in Anspruch 10 definiert. Es sieht vor, dass eine hülsenförmige Verstärkungsschicht geformt und axial über eine komprimierbare Schicht aufgezogen wird. Die komprimierbare Schicht wird von einer Hülsenbasis gestützt. Anschließend wird über die Verstärkungsschicht eine druckende Schicht aufgezogen.

Die hülsenförmige Verstärkungsschicht besteht vorzugsweise aus einem thermoplastischen Material, insbesondere vorzugsweise aus einem Polyesterfilm, z. B. MYLAR® . Weiterhin hat die hülsenförmige Verstärkungsschicht vorzugsweise isotrope Eigenschaften.

Weiterhin kann vorgesehen sein, dass die Innenseite der Verstärkungsschicht während des Aufziehens mit Druckluft beaufschlagt wird. Sobald sich die Verstärkungsschicht über der komprimierbaren Schicht befindet, wird die Druckluftzufuhr unterbrochen, so dass sich die Verstärkungsschicht zusammenzieht und fest um die komprimierbare Schicht herum legt. Die hülsenförmige Verstärkungsschicht wird zunächst vorzugsweise auf einen Dornaufsatz oder Spanndorn aufgezogen, dessen Durchmesser größer ist als der Durchmesser der Hülsenbasis.

Eine Vorrichtung zur herstellung eines erfindungsgemäßen hülsenförmigen Gummituchs umfasst einen ersten Fertigungszylinder mit einem Außendurchmesser. An einem Ende des Fertigungszylinders kann ein Dornaufsatz angeordnet sein, dessen Außendurchmesser größer ist als der des Fertigungszylinders. Die Außenfläche des Dornaufsatzes kann ferner Luftlöcher umfassen, durch welche die Innenseite einer isotropen Verstärkungsschicht mit Druckluft beaufschlagbar ist.

Die erfindungsgemäßen Gummitücher besitzen eine größere Haltbarkeit als herkömmliche Gummitücher, da die isotrope Verstärkungsschicht die axiale Stabilität erhöht. Bei der Herstellung von Gummitüchern, die eine hülsenförmige Verstärkungsschicht umfassen, entfällt die Notwendigkeit eines Aushärtevorgangs am Fertigungszylinder beim Aufbringen der Verstärkungsschicht. Da die Verstärkungsschicht in Massenproduktion vorgeformt werden kann, werden die Herstellungskosten reduziert.

Die Merkmale der vorliegenden Erfindung werden in der folgenden Beschreibung bevorzugter Ausführungsbeispiele in Zusammenhang mit den beigefügten, nachfolgend aufgeführten Zeichnungen näher erläutert.

Es zeigen:
- Fig. 1: eine perspektivische Darstellung eines erfindungsgemäßen Gummituchs;
- Fig. 2: eine vereinfachte, schematische Querschnittansicht eines erfindungsgemäßen Gummituchs;
- Fig. 3: eine Seitenansicht der Herstellung eines erfindungsgemäßen Gummituchs;
- Fig. 4: eine schematische Darstellung des Aufbaus der hülsenförmigen isotropen Kunststoffschicht.

Fig. 1 zeigt eine perspektivische Darstellung einer bevorzugten Ausführungsform eines erfindungsgemäßen hülsenförmigen Gummituchs 1. Das hülsenförmige Gummituch 1 umfasst eine druckende äußere Schicht 2, eine hülsenförmige, isotrope, thermoplastische Verstärkungsschicht 3, eine komprimierbare Schicht 4 und eine innere Hülsenbasis 5.

Die druckende äußere Schicht 2, die komprimierbare Schicht 4 und die innere Hülsenbasis 5 können z. B. wie die in der US 5,304,267, der US 5,323,702 und der US 5,429,048 beschriebene druckende Schicht; komprimierbare Schicht und innere Hülsenbasis ausgebildet sein. Die druckende Schicht besteht vorzugsweise aus Gummi, die komprimierbare Schicht aus Gummi mit Hohlräumen und die Hülsenbasis aus Nickel.

Die hülsenförmige Verstärkungsschicht 3 besteht vorzugsweise aus einer glatten, homogenen Polyesterfolie, insbesondere aus MYLAR® (erhältlich bei DuPont Corporation) und einem Polyesterharz-Klebstoff und ist vorzugsweise isotrop. Die Schicht kann z. B. aus einer etwa 0,02032 cm (0,008 inch) dicken Mylarschicht bestehen.

Fig. 2 zeigt eine Querschnitts-Teilansicht des Gummituchs 1, in der die druckende Schicht 2, die Verstärkungsschicht 3, die komprimierbare Schicht 4 und die Hülsenbasis 5 gezeigt sind. Ein komprimierbarer Faden 6, der die Komprimierbarkeit der komprimierbaren Schicht 4 gewährleistet, ist schematisch dargestellt. Es können auch Luftblasen oder Blasen eines anderen Gases vorgesehen sein, welche die Komprimierbarkeit der Schicht 4 bewirken. Zwischen der komprimierbaren Schicht 4 und der Hülsenbasis 5 ist vorzugsweise eine Zwischenschicht aus Hartgummi aufgebracht.

In Fig. 3 ist ein teilweise zusammengesetztes hülsenförmiges Gummituch 10 auf einem Fertigungszylinder 20 dargestellt. Das Gummituch 10 umfasst bereits eine Hülsenbasis 15 und eine komprimierbare Schicht 14. Eine isotrope, hülsenförmige Verstärkungsschicht 13 ist über einen an einem Ende 21 des Fertigungszylinders 20 z. B. mittels einer Schraubenanordnung befestigten Dornaufsatz oder Spanndorn 30 geschoben. Im Zylinder 20 sind Luftlöcher 22 und 23 gebildet, die von einer inneren Kammer 24 des Fertigungszylinders 20 ausgehend zur Außenoberfläche des Zylinders 20 verlaufen. Es können auch mehr als die zwei gezeigten Löcher vorgesehen sein. Die innere Kammer 24 ist mit einer Druckluftquelle verbunden, mittels derer die Innenfläche der Hülse 15 zum leichteren Abnehmen des Gummituchs 10 nach dessen Fertigstellung mit Druckluft beaufschlagt werden kann.

Der Dornaufsatz 30 umfasst eine Einströmöffnung 32, einen sich in Umfangsrichtung erstreckenden Luftspalt 35 und Ausströmöffnungen 33 und 34. Die Einströmöffnung 32 ist z. B. mittels einer Röhre oder eines flexiblen Schlauches mit der Druckluftquelle verbindbar. Der Außendurchmesser des Dornaufsatzes 30 entspricht im Wesentlichen dem Außendurchmesser der komprimierbaren Schicht 14 und dem Innendurchmesser der hülsenförmigen Verstärkungsschicht 13. Zur Herstellung des Gummituchs 10 wird die Verstärkungsschicht 13, unterstützt durch die aus den Ausströmöffnungen 33 und 34 ausströmende Luft, axial in die durch den Pfeil 40 angezeigte Richtung über den Dornaufsatz aufgeschoben. Es können auch weitere Ausströmöffnungen vorgesehen sein. Sobald sich die Verstärkungsschicht 13 über der komprimierbaren Schicht befindet, zieht sie sich wieder zusammen, so dass sie reibschlüssig mit der komprimierbaren Schicht 14 verbunden ist. Diese Reibschlüssigkeit der Verstärkungsschicht 13 kann zusätzlich durch einen Klebstoff, insbesondere Klebezement auf der Außenoberfläche der komprimierbaren Schicht 14 oder der Innenfläche der Verstärkungsschicht 14 bzw. an beiden Flächen unterstützt werden.

Anschließend kann die druckende Schicht auf die Verstärkungsschicht 13 aufgebracht werden, z. B. durch Vulkanisieren von Gummi.

In Fig. 4 ist ein möglicher Aufbau der isotropen, hülsenförmigen Verstärkungsschicht 3 gezeigt. Die hülsenförmige Verstärkungsschicht 3 kann hergestellt werden, indem ein erster Streifen 40 einer (durch die gestrichelte Linie angedeutete) Polyesterfolie spiralförmig in der Weise um den Zylinder gewickelt wird, dass die Kanten aneinander grenzen. Ein zweiter Streifen 42 eines Polyesterfilms wird dann in der Weise ebenfalls spiralförmig über den ersten Streifen 40 gewickelt, dass die Kanten des ersten Streifens 40 bedeckt sind. Zwischen den beiden Streifen 40 und 42 und den aneinander grenzenden Kanten ist vorzugsweise ein Polyesterharz-Klebstoff aufgebracht, so dass eine einheitliche, isotrope Polyesterhülse gebildet wird. Anschließend können die Kanten vorzugsweise quadratisch beschnitten werden, so dass die hülsenförmige Schicht 3 entsteht. Aufgrund ihrer Isotropie und den thermoplastischen Eigenschaften des Materials, aus dem sie gefertigt ist, bietet die hülsenförmige Schicht 3 eine hervorragende radiale und axiale Stabilität. Die Elastizität des Materials bewegt sich vorzugsweise im Bereich zwischen etwa 689.475.729,317 Pa und 6.894.757.293,17 Pa (100,000 und 1,000,000 psi), insbesondere zwischen 3.447.378.646,58 Pa und 6.894.757.293,17 Pa (500,000 und 1,000,000 psi).

Die thermoplastische hülsenförmige Schicht kann allerdings auch aus einem gespritzten oder stranggepressten oder extrudierten Material bestehen, das hülsenartig geformt wurde.

### Liste der Bezugszeichen

- 1: hulsenformiges Gummituch
- 2: druckende Schicht
- 3: Verstärkungsschicht
- 4: komprimierbare Schicht
- 5: Hülsenbasis
- 6: Faden
- 10: hülsenförmiges Gummituch
- 13: Verstärkungsschicht
- 14: komprimierbare Schicht
- 15: Hülsenbasis
- 20: Fertigungszylinder
- 21: Ende
- 22: Luftloch
- 23: Luftloch
- 30: Spanndorn
- 32: Einströmöffnung
- 33: Austrittsöffnung
- 34: Austrittsöffnung
- 35: Luftspalt
- 40: axiale Richtung
- 40: Polyesterstreifen
- 42: Polyesterstreifen

## Patentansprüche

1. Hülsenförmiges Gummituch (1) mit einer hülsenförmigen druckenden Schicht (2), einer unter der druckenden Schicht (2) angeordneten hülsenförmigen Verstärkungsschicht (3, 13), einer unter der Verstärkungsschicht (3, 13) angeordneten komprimierbaren Schicht und einer Hülsenbasis (5, 15), auf welche die komprimierbare Schicht (4, 14) aufgebracht ist
**dadurch gekennzeichnet,**
**dass** die Verstärkungsschicht eine isotrope Schicht ist.

2. Gummituch nach Anspruch 1,
**dadurch gekennzeichnet,**
**dass** die Verstärkungsschicht (3, 13) aus einem Polyester-Material gebildet ist.

3. Gummituch nach Anspruch 2,
**dadurch gekennzeichnet,**
**dass** die Verstärkungsschicht (3, 13) aus MYLAR® oder MELENEX® gebildet ist.

4. Gummituch nach einem der Ansprüche 1 bis 3,
**dadurch gekennzeichnet,**
**dass** die Verstärkungsschicht (3, 13) aus einem homogenen Film und einem Klebstoff besteht, wobei der Klebstoff aus demselben Material besteht wie der homogene Film.

5. Gummituch nach einem der Ansprüche 1 bis 4,
**dadurch gekennzeichnet,**
**dass** die Verstärkungsschicht (3, 13) zwei spiralförmig gewundene Streifen aus Polyesterfilm aufweist.

6. Gummituch (1) nach einem der vorangehenden Ansprüche,
**dadurch gekennzeichnet,**
**dass** die Verstärkungsschicht eine Elastizität von zwischen etwa 689.475.729,317 und 6.894.757.293,17 Pa (100.000 und 1.000.000 psi) aufweist.

7. Gummituch nach Anspruch einem der vorhergehenden Ansprüche,
**dadurch gekennzeichnet,**
**dass** die Verstärkungsschicht (3, 13) aus einem thermoplastischen Material gebildet ist.

8. Gummituch nach Anspruch 6 oder 7,
**dadurch gekennzeichnet,**
**dass** die Elastizität zwischen 3.447.378.646,58 Pa und 6.894.757.293,17 Pa beträgt.

9. Gummituch nach einem der vorhergehenden Ansprüche ,
**dadurch gekennzeichnet,**
**dass** ferner zwischen der komprimierbaren Schicht (4, 14) und der Hülsenbasis (5, 15) eine Zwischenschicht angeordnet ist.

10. Verfahren zur Herstellung eines hülsenförmigen Gummituchs nach einem der vorhergehenden Ansprüche,
**gekennzeichnet durch**
die folgenden Verfahrenschritte:
Herstellen einer hülsenförmigen Verstärkungsschicht (3, 13) aus einem isotropen Material,
axiales Aufziehen der hülsenförmigen Verstärkungsschicht (3, 13) über eine komprimierbare Schicht (4, 14), und dass direkt über der Verstärkungsschicht (3, 13) eine druckende Schicht (2) aufgebracht wird.

11. Verfahren nach Anspruch 10,
**dadurch gekennzeichnet,**
**dass** die hülsenförmige Verstärkungsschicht (3, 13) aus einem thermoplastischen Material gebildet wird.

12. Verfahren nach Anspruch 10,
**dadurch gekennzeichnet,**
**dass** die hülsenförmige Verstärkungsschicht (3, 13) aus einem Polyesterfilm gebildet wird.

13. Verfahren nach Anspruch 10,
**dadurch gekennzeichnet,**
**dass** die hülsenförmige Verstärkungsschicht (3, 13) aus MYLAR® oder MELENEX® besteht.

14. Verfahren nach Anspruch 10,
**dadurch gekennzeichnet,**
**dass** während des Aufziehens die Innenseite der Verstärkungsschicht (3, 13) mit Druckluft beaufschlagt wird.

15. Verfahren nach Anspruch 10,
**dadurch gekennzeichnet,**
**dass** die Verstärkungsschicht (3, 13) über einen Spanndorn (30) gezogen wird.

16. Verfahren nach Anspruch 10,
**dadurch gekennzeichnet,**
**dass** die Elastizität der Verstärkungsschicht (3, 13) zwischen etwa 689.475.729,317 Pa und 6.894.757.293,17 Pa (100.000 und 1.000.000 psi) beträgt.

17. Verfahren nach Anspruch 10,
**dadurch gekennzeichnet,**
**dass** das Herstellen der Verstärkungsschicht (3, 13) durch spiralförmiges Aufwickeln einer thermoplastischen Folie erfolgt.

18. Verfahren nach Anspruch 10,
**dadurch gekennzeichnet,**
**dass** das Herstellen der Verstärkungsschicht (3, 13) durch Spritzen oder Strangpressen oder Extrudieren einer Röhre aus thermoplastischem Material erfolgt.

## Claims

1. Sleeve-like printing blanket (1) having a sleeve-like printing layer (2), a sleeve-like reinforcing layer (3, 13) arranged under the printing layer (2), a compressible layer arranged under the reinforcing layer (3, 13), and a sleeve base (5, 15), to which the compressible layer (4, 14) is applied, **characterized in that** the reinforcing layer is an isotropic layer.

2. Printing blanket according to Claim 1, **characterized in that** the reinforcing layer (3, 13) is formed from a polyester material.

3. Printing blanket according to Claim 2, **characterized in that** the reinforcing layer (3, 13) is formed from MYLAR® or MELENEX® .

4. Printing blanket according to one of Claims 1 to 3, **characterized in that** the reinforcing layer (3, 13) consists of a homogeneous film and an adhesive, the adhesive consisting of the same material as the homogeneous film.

5. Printing blanket according to one of Claims 1 to 4, **characterized in that** the reinforcing layer (3, 13) has two spirally wound strips of polyester film.

6. Printing blanket (1) according to one of the preceding claims, **characterized in that** the reinforcing layer has an elasticity of between about 689 475 729.317 and 6 894 757 293.17 Pa (100 000 and 1 000.000 psi).

7. Printing blanket according to one of the preceding claims, **characterized in that** the reinforcing layer (3, 13) is formed from a thermoplastic material.

8. Printing blanket according to Claim 6 or 7, **characterized in that** the elasticity is between 3 447 378 646.58 Pa and 6 894 757 293.17 Pa.

9. Printing blanket according to one of the preceding claims, **characterized in that**, furthermore, an intermediate layer is arranged between the compressible layer (4, 14) and the sleeve base (5, 15).

10. Process for the production of a sleeve-like printing blanket according to one of the preceding claims, **characterized by** the following process steps:
producing a sleeve-like reinforcing layer (3, 13) from an isotropic material,
pulling the sleeve-like reinforcing layer (3, 13) axially over a compressible layer (4, 14), and applying a printing layer (2) directly over the reinforcing layer (3, 13).

11. Process according to Claim 10, **characterized in that** the sleeve-like reinforcing layer (3, 13) is formed from a thermoplastic material.

12. Process according to Claim 10, **characterized in that** the sleeve-like reinforcing layer (3, 13) is formed from a polyester film.

13. Process according to Claim 10, **characterized in that** the sleeve-like reinforcing layer (3, 13) is formed from MYLAR® or MELENEX® .

14. Process according to Claim 10, **characterized in that** compressed air is applied to the inner side of the reinforcing layer (3, 13) as it is pulled on.

15. Process according to Claim 10, **characterized in that** the reinforcing layer (3, 13) is pulled over a clamping mandrel (30).

16. Process according to Claim 10, **characterized in that** the elasticity of the reinforcing layer (3, 13) is between about 689 475 729.317 Pa and 6 894 757 293.17 Pa (100 000 and 1 000 000 psi).

17. Process according to Claim 10, **characterized in** the production of the reinforcing layer (3, 13) is carried out by winding on a thermoplastic film spirally.

18. Process according to Claim 10, **characterized in that** the production of the reinforcing layer (3, 13) is carried out by means of spraying or extruding a tube of thermoplastic material.

## Revendications

1. Blanchet d'impression en forme de manchon (1) doté d'une couche imprimante en forme de manchon (2), d'une couche de renforcement (3, 13) en forme de manchon disposée sous la couche imprimante, d'une couche comprimable disposée sous la couche de renforcement (3, 13) et d'une base de manchon (5, 15), sur laquelle est appliquée la couche comprimable (4, 14),
**caractérisé en ce que**
la couche de renforcement est une couche isotrope.

2. Blanchet d'impression selon la revendication 1,
**caractérisé en ce que**
la couche de renforcement (3, 13) est formée d'un matériau en polyester.

3. Blanchet d'impression selon la revendication 2,
**caractérisé en ce que**
la couche de renforcement (3, 13) est formée en MYLAR® ou MELENEX®.

4. Blanchet d'impression selon l'une quelconque des revendications 1 à 3,
**caractérisé en ce que**
la couche de renforcement (3, 13) est constituée d'un film homogène et d'un adhésif, l'adhésif étant constitué du même matériau que le film homogène.

5. Blanchet d'impression selon l'une quelconque des revendications 1 à 4,
**caractérisé en ce que**
la couche de renforcement (3, 13) comprend deux bandes en film polyester enroulées en spirale.

6. Blanchet d'impression (1) selon l'une quelconque des revendications précédentes,
**caractérisé en ce que**
la couche de renforcement comprend une élasticité comprise entre approximativement 689 475 729,317 et 6 894 757 293,17 Pa (100 000 et 1 000 000 psi).

7. Blanchet d'impression selon l'une quelconque des revendications précédentes,
**caractérisé en ce que**
la couche de renforcement (3, 13) est formée d'un matériau thermoplastique.

8. Blanchet d'impression selon la revendication 6 ou 7,
**caractérisé en ce que**
l'élasticité mesure entre 3 447 378 646,58 Pa et 6 894 757 293,17 Pa.

9. Blanchet d'impression selon l'une quelconque des revendications précédentes,
**caractérisé en ce que**
une couche intermédiaire est disposée en outre entre la couche comprimable (4, 14) et la base de douille (5, 15).

10. Procédé de fabrication d'un blanchet d'impression en forme de manchon selon l'une quelconque des revendications précédentes,
**caractérisé par** les étapes suivantes :
fabrication d'une couche de renforcement en forme de manchon (3, 13) composée d'un matériau isotrope,
montage de la couche de renforcement en forme de manchon (3, 13) sur une couche comprimable (4, 14) par coulissement axial, et en ce qu'une couche imprimante (2) est appliquée directement sur la couche de renforcement (3, 13).

11. Procédé selon la revendication 10,
**caractérisé en ce que**
la couche de renforcement en forme de manchon (3, 13) est formée d'un matériau thermoplastique.

12. Procédé selon la revendication 10,
**caractérisé en ce que**
la couche de renforcement en forme de manchon (3, 13) est formée d'un film polyester.

13. Procédé selon la revendication 10,
**caractérisé en ce que**
la couche de renforcement en forme de manchon (3, 13) est formée en MYLAR® ou MELENEX®.

14. Procédé selon la revendication 10,
**caractérisé en ce que**
pendant le montage par coulissement, la face interne de la couche de renforcement (3, 13) est sollicitée par de l'air comprimé.

15. Procédé selon la revendication 10,
**caractérisé en ce que**
la couche de renforcement (3, 13) est tirée par un mandrin de serrage (30).

16. Procédé selon la revendication 10,
**caractérisé en ce que**
l'élasticité de la couche de renforcement (3, 13) mesure entre approximativement 689 475 729,317 Pa et 6 894 757 293,17 Pa (100 000 et 1 000 000 psi).

17. Procédé selon la revendication 10,
**caractérisé en ce que**
la fabrication de la couche de renforcement (3, 13) s'effectue par enroulement en spirale d'un film thermoplastique.

18. Procédé selon la revendication 10,
**caractérisé en ce que**
la fabrication de la couche de renforcement (3, 13) s'effectue par injection ou boudinage ou extrusion d'un tube en matériau thermoplastique.
